# EUROPÄISCHE PATENTSCHRIFT

(11) **EP 0 438 716 B1**
(45) Veröffentlichungstag und Bekanntmachung des Hinweises auf die Patenterteilung: **29.11.1995**
(21) Anmeldenummer: 90124269.3
(22) Anmeldetag: 14.12.1990
(51) Int. Cl.: B41F 13/30

(54) **Vorrichtung zum Verfahren von Wellen lagernden Lagerböcken**
Device for driving shaft supporting trestles
Dispositif pour actionner des tréteaux de support d'arbres

(30) Priorität: 22.01.1990 DE 4001735
(43) Veröffentlichungstag der Anmeldung: 31.07.1991
(73) Patentinhaber: Windmöller & Hölscher, D-49525 Lengerich (DE)
(72) Erfinder: Rogge, Dieter, W-4540 Lengerich (DE)
(74) Vertreter: Gossel, Hans K., Dipl.-Ing.

(56) Entgegenhaltungen:
- FR-A- 2 054 021
- US-A- 1 451 726

## Beschreibung

Die Erfindung betrifft eine Vorrichtung zum Verfahren der Lagerböcke von Formatzylindern und Farbauftragswalzen eines Druckwerks Schlittenführungen der Druckwerkskonsolen einer Rotationsdruckmaschine durch von Schrittmotoren angetriebenen Spindeltrieben.

Eine derartige Vorrichtung zum Verfahren der Lagerböcke eines Formzylinders und einer Farbauftragswalze einer Flexodruckmaschine ist beispielsweise aus der DE-C-29 41 521 bekannt. Bei dieser bekannten Vorrichtung sind die die Lagerböcke des Formatzylinders tragenden Schlitten in Schlittenführungen der Farbwerkskonsolen geführt und mit eigenen Spindeltrieben versehen, und die Schlitten der Formatzylinder sind mit weiteren Schlittenführungen für die Lagerböcke der Farbauftragswalzen tragenden Schlitten versehen, die wiederum eigene Spindeltriebe aufweisen. Diese bekannte Vorrichtung arbeitet an sich zufriedenstellend, sie ist aber wegen der zusätzlichen in Schlittenführungen geführten Schlitten, die ihrerseits wiederum Schlittenführungen für auf diesen verfahrbare Schlitten aufweisen, verhältnismäßig aufwendig.

Aus der FR-C-669 672 ist eine Druckmaschine mit mehreren Druckwerken bekannt, bei welcher jeder Formatzylinder und jedes diesem zugeordnete Farbwerk auf einem gemeinsamen Führungsrohr über Führungsbuchsen verschieblich angeordnet und von einer einzigen mit einem Antrieb versehenen Spindel verfahrbar sind. Jedes Farbwerk besteht dabei aus einem jeden Formatzylinder zugeordneten endlosen Einfärbband, das über vier Leitwalzen umläuft. Zum Zweck des Abrückens des Formatzylinders von dem Druckzylinder und des Wegbewegens des Einfärbebandes von dem Formatzylinder ist die Spindel mit unterschiedlichen Steigungen versehen, wobei der das Farbwerk bewegende Spindelabschnitt eine größere Steigung aufweist als der dem Formatzylinder zugeordnete Spindelabschnitt, so daß bei einer Drehung der Spindel das Farbwerk grössere Wege ausführt als die Lager des Formatzylinders. Nachteilig bei dieser bekannten Anordnung ist jedoch, daß sich der Formatzylinder und das Druckwerk nicht unabhängig voneinander bewegen lassen, sondern beide Relativbewegungen bei Antrieb der Spindel ausführen, die zueinander festgelegt sind. Bei der bekannten Vorrichtung ist es somit nicht möglich, den Formatzylinder bei unverändertem Andruck des Farbauftragsbandes stärker gegen den Druckzylinder anzustellen. Weiterhin ist es nicht möglich, das Farbauftragsband stärker an den Formatzylinder anzustellen und den Formatzylinder gleichzeitig weniger stark an den Druckzylinder anzudrücken. Wegen der festen Zuordnung der Relativbewegungen der Lagerböcke des Formatzylinders und des Farbwerks ist es bei der bekannten Vorrichtung weiterhin nicht möglich, einen sogenannten Sauberdruck auszuführen, bei welchem nach Druckende das Farbauftragsband von der Farbauftragswalze abgerückt wird, um die Farbauftragswalze und den an die Druckwalze angestellten Formatzylinder noch einige Drehungen weiterlaufen zu lassen, damit die restliche Farbe an das durchlaufende zu bedruckende Material abgegeben wird und somit die Farbauftragswalze und der Formatzylinder von restlicher Farbe befreit werden.

Aus US-A-1 451 726 ist eine Tiefdruckmaschine bekannt, bei der der Formatzylinder in eine unmittelbar unterhalb von diesem angeordnete Farbwanne eintaucht, wobei die Lagerböcke des Triefdruckzylinders und die seitlichen Halte- und Führungsböcke der Farbwanne in vertikalen Führungen des Druckmaschinengestells geführt sind. Um bei einem Abrücken des Formatzylinders von der Gegendruckwalze zu erreichen, daß die Farbwanne um eine größere Strecke als der Formzylinder nach unten verfahren wird, sind mit den Lagerböcken des Formatzylinders und den Führungs- und Halteböcken der Farbwanne Gewindebuchsen verbunden, in die eine Gewindespindel eingeschraubt ist, die durch einen maschinellen Antrieb gedreht werden kann, wobei die Steigung der die Buchse der Farbwerksböcke eingeschraubten Gewindespindel größer ist als die Steigung der die Buchsen der Lagerböcke eingeschraubten Spindel. Um zusätzlich auch eine Verstellung der beiden Böcke durch einen Handantrieb zu ermöglichen, ist nach einer alternativen Ausführungsform vorgesehen, daß die in den Lagerböcken bzw. Farbwerksböcken angeordneten Gewindebuchsen durch einen Handantrieb drehbar sind.

Aus FR-A-2 054 021 ist eine Rotationsdruckmaschine mit einem Spindeltrieb bekannt, deren Spindel in einem mittleren Lagerbock frei drehbar, aber axial unverschieblich gelagert ist, wobei die Spindel beidseitig dieses mittleren Lagerbocks in Spindelmuttern eingeschraubt ist, die drehbar, aber axial unverschieblich in benachbarten Lagerböcken gelagert sind, und wobei diese Spindelmuttern mit eigenen Antrieben versehen sind. Zur gleichzeitigen Verstellung der äußeren Lagerböcke relativ zu dem mittleren Lagerbock ist die Spindel mit einem Handgriff versehen, der die Verdrehung der Spindel gestattet. Die in die Spindelmuttern eingeschraubten Gewinde der Spindel besitzen gegenläufige Steigungen, so daß die äußeren Lagerböcke bei einer Verdrehung der Spindel einander entgegengesetzte Bewegungen ausführen. Wird die Spindel arretiert, lassen sich die äußeren Lagerböcke durch ihre Antriebe unabhängig voneinander relativ zu dem mittleren Lagerbock verstellen.

Aufgabe der Erfindung ist es, eine Vorrichtung der eingangs angegebenen Art zu schaffen, mit der sich die Formatzylinder und die diesen zugeordneten Farbauftragswalzen unabhängig relativ zueinander und beispielsweise zu einem Gegendruckzylinder verstellen lassen.

Erfindungsgemäß wird diese Aufgabe nach einem ersten Vorschlag durch die kennzeichnenden Merkmale des Patentanspruchs 1 gelöst.

Die erfindungsgemäße Vorrichtung weist einen verhältnismäßig einfachen Aufbau auf, da zum Verfahren mehrerer Wellen oder Zylinder nur eine einzige Spindel vorgesehen ist. Um mit dieser einzigen Spindel unabhängig voneinander mehrere Stellbewegungen ausführen zu können, ist eine Spindelmutter fest mit einem Schlitten oder Lagerbock verbunden und mindestens eine weitere relativ zu dem verstellenden Lagerbock drehbar, so daß durch Drehung dieser Spindelmutter über einen eigenen Antrieb eine Stellbewegung erreicht werden kann, die unabhängig von der Stellbewegung des ersten Lagerbocks ist. Da jedoch sämtliche Spindelmuttern auf einer Spindel mit gleicher Steigung angeordnet sind, müssen die drehbaren Spindelmuttern über ihre Antriebe Drehungen der Spindel insgesamt durch entsprechende Zusatzdrehungen ausgleichen, wenn trotz der Drehung der Spindel keine Verstellung oder aber eine bestimmte Verstellung gewünscht wird. Drehungen der drehbar in Schlitten gelagerten Spindelmuttern, die überlagerte Drehungen der Spindel kompensieren, lassen sich über steuerbare Motoren, beispielsweise Schrittmotoren, und Mikroprozessorsteuerungen leicht verwirklichen. Nach einem zweiten Vorschlag wird die Aufgabe durch die Kennzeichnenden Merkmale des Anspruchs 2 gelöst.

Da bei dieser zweiten Ausführungsform die Spindel starr gehalten ist, brauchen die Antriebe der Spindelmuttern Drehungen der Spindel nicht zu berücksichtigen und nicht zu kompensieren. Auf die Spindel Lassen sich wiederum mehr als zwei Spindelmuttern aufsetzen, wobei aber nur zwei Spindelmuttern erforderlich sind, wenn die Stellbewegungen eines Formatzylinders und einer Farbauftragswalze relativ zueinander und relativ zu einem Gegendruckzylinder gesteuert werden sollen.

Zweckmäßigerweise sind die relativ zu den Lagerböcken drehbaren Spindelmuttern in Buchsen gehaltert, die drehbar in den Lagerböcken gelagert sind. Die Buchsen können mit diese verlängernden Hülsen versehen sein, auf die Antriebszahnräder befestigt sind. Diese Antriebszahnräder können über Riementriebe mit den Abtriebszahnrädern der Elektromotore bzw. der Schrittmotore oder der von diesen angetriebenen Reduziergetriebe angetrieben sein.

Zweckmäßigerweise sind den Lagerböcken jeder Seite der Wellen oder der Format- und Auftragswalzen eigene Spindeltriebe zugeordnet, so daß bei entsprechender Steuerung der Triebe auch eventuelle Schrägstellungen der Welle und/oder Walzen erreicht oder kompensiert werden können.

Ausführungsbeispiele der Erfindung werden nachstehend anhand der Zeichnung näher erläutert.

In dieser zeigt
- Fig.1: eine Flexodruckmaschine mit 8 Druckwerken in schematischer Seitenansicht,
- Fig.2: das mit gestrichelten Linien in Fig.1 eingefaßte Druckwerk in vergrößerter Darstellung, teilweise im Schnitt,
- Fig.3: das Druckwerk gemäß Fig.2 in Draufsicht, teilweise im Schnitt,
- Fig.4: eine abgeänderte Ausführungsform des Druckwerks gemäß Fig.2
Die in Fig.1 dargestellte Flexodruckmaschine 1 weist einen zentralen Gegendruckzylinder 2 auf, dem insgesamt acht Druckwerke 3 zugeordnet sind. Jedes dieser Farbwerke 3 weist eine Farbwerkskonsole 4 auf, mit der zwei Lagerböcke 5 und 6 beispielsweise über Schrauben fest verbunden sind. In den Lagerböcken 5 und 6 ist eine Spindel 7 drehbar gelagert (Fig.2). Zum Zwecke der Drehung dieser Spindel 7 ist auf ihr linkes Ende ein Zahnrad 8 aufgekeilt, das über einen Zahnriemen 9 mit dem Ritzel 10 eines Schrittschaltmotors 11 verbunden ist. Letzterer ist ebenfalls mit dem Lagerbock 5 verbunden. Zwischen den beiden Lagerböcken 5 und 6 ist eine farbwerkskonsolenfeste lineare Führung 12 vorgesehen, auf der zwei Schlitten 13 und 14 aufruhen. Mit den Schlitten 13 und 14 sind Lagergehäuse 15 und 16 fest verbunden, wobei in dem Lagergehäuse 15 eine Rasterwalze 17 und in dem Lagergehäuse 16 der entsprechende Formatzylinder 18 auf nicht dargestellte Weise antreibbar gelagert sind. Beide Gehäuse 15 und 16 weisen jeweils eine abgesetzte Bohrung 19 und 20 auf, die miteinander fluchten. Durch diese beiden Bohrungen 19 und 20 ist die Spindel 7 hindurchgeführt. Wie aus der Figur 2 zu erkennen, ist in dem Teil mit größerem Durchmesser der Bohrung 19 eine Buchse 21 fest eingesetzt, wobei die Buchse 21 eine hohlzylindrige Ausdrehung 22 aufweist, in der eine Spindelmutter 23 gelagert ist, die über eine Paßfeder 24 unverdrehbar in der Buchse 21 gehalten ist. Bei Betätigung des Motors 11 wird demnach das Lagergehäuse 15 je nach Drehrichtung des Motors 11 hin- und herbewegt, wobei die Gewindemutter 23 feststeht.

Im Falle des rechten Lagergehäuses 15 ist in den Teil mit größerem Durchmesser der Bohrung 20 ebenfalls eine Buchse 25 eingesetzt, die allerdings gegenüber dem Lagergehäuse 16 drehbar ist. Die Buchse 25 weist wiederum eine innere Ausdrehung 26 auf, in der eine Gewindemutter 27 gelagert ist. Diese Gewindemutter ist über eine Paßfeder 28 drehfest mit der Buchse 25 verbunden. Mit der Buchse 25 ist drehfest ein Zahnrad 29 verbunden, das über einen Zahnriemen 30 mit dem Ritzel 31 eines Motors 32 in Antriebsverbindung steht. Dieser Motor 32 ist mit dem Getriebegehäuse 33 verschraubt, das selbst fest mit dem Lagergehäuse 16 verbunden ist. Beim Betätigen des Schrittschaltmotors 32 wird demnach die Gewindemutter 27 in Drehung versetzt, wodurch die gesamte Einheit (16 und 33) zusammen mit der Gewindemutter 27 auf der Spindel 7 hin- und herbewegt werden kann.

Soll nun bei einem angenommenen Druckende die Rasterwalze 17 weggefahren werden, wird zunächst einmal der Motor 11 eingeschaltet, worduch sich die Spindel 7 dreht. Da die Mutter drehfest in der Buchse 21 gelagert ist und diese fest mit dem Lagergehäuse 15 verbunden ist, bewegt sich dieses von dem Formatzylinder 18 weg. Der Formatzylinder 18 muß zum Reindruckennoch in der in Figur 2 dargestellten Stellung verbleiben, wobei es zu diesem Zweck erforderlich ist, daß der Motor 32 ebenfalls eingeschaltet wird, derart, daß die Buchse 25 eine Gegendrehung ausführt, so daß das Lagergehäuse 16 am Gegendruckzylinder 2 gehalten bleibt. Nachdem der Formatzylinder 18 sich am Gegendruckzylinder 2 bzw. an der zwischen ihn geführten Bahns sauber gedruckt hat, kann der Motor 32 ausgeschaltet werden, so daß bei weiterer Betätigung des Motors 11 neben dem Lagergehäuse 15 auch das Lagergehäuse 16 mit dem Formatzylinder vom zentralen Gegendruckzylinder abgefahren wird. Je nach Zusammenspiel der Motoren 11 und 32 kann somit jede beliebige Stellung der einzelnen Walzen untereinander erreicht werden. Die Buchse 25 ist durch den Lagerdeckel 34 im Lagerbock 16 gehalten.

Bei dem Ausführungsbeispiel nach Fig.2 können nur durch Betätigung des Motors 11 beide Lagergehäuse 15,16 gemeinsam verstellt werden, ohne daß diese eine Relativbewegung zueinander ausführen, wobei es dann jedoch zweckmäßig ist, den Motor 32 gebremst zu halten.

Die Fig.4 zeigt ein Ausführungsbeispiel das sich von dem nach Fig.2 zunächst einmal dadurch unterscheidet, daß die Spindel 7' in den Lagerböcken 5' und 6' drehfest gehalten ist. Wie im Ausführungsbeispiel nach Fig.2 ist die Gesamtanordnung hinsichtlich des Lagergehäuses 16' identisch mit dem Lagergehäuse 16. Das Lagergehäuse 15' enstpricht nun nicht dem Lagergehäuse 15 gemäß Fig.2, sondern ist spiegelbildich identisch ausgebildet, wei das Lagergehäuse 16'. Soll nun zum Druckende zunächst einmal die Rasterwalze 17' von dem Formatzylinder 18' weggefahren werden, wird der Motor 32'' eingeschaltet, wodurch über das Zahnrad 29'' die Hülse 25'' und mit dieser Hülse auch die Gewindemutter 27'' in Drehbewegung versetzt. Hierdurch bewegt sich die gesamte aus Lagergehäuse 15' und Getriebegehäuse 33' gebildete Einheit von dem Formatzylinder 18' weg. Unabhängig davon, ob nun der Motor 32'' weiterbetrieben wird oder nicht, kann nach einer gewissen Zeit der Motor 32' eingeschaltet werden, wodurch dann auch über das Zahnriemenrad 29' die Buchse 25' und die Gewindemutter 27', das Lagergehäuse 16' und damit auch der Formatzylinder 18' von dem zentralen Gegendruckzylinder 2 wegbewegt wird. Bei dem Ausführungsbeispiel nach dieser Figur 4 ist es also ebenfalls möglich, durch entsprechendes Einschalten der Motoren 32' und 32'' die Lagergehäuse 17' und 16' unabhängig voneinander zu bewegen.

Bei Betrachtung der Figur 3 wird deutlich, daß ebenso die Möglichkeit besteht, Formatzylinder und Rasterwalze gegeneinander zu versetzen, das heißt sie aus ihrer Achsparallelität herauszubringen. Desweiteren ist es möglich, Zylinder und Rasterwalze gegeneinander zu versetzen, das heißt sie aus ihrer Achsparallelität herauszubringen. Desweiteren ist es möglich, Zylinder und Rasterwalze achsparallel zu belassen und beide gemeinsam gegenüber dem zentralen Gegendruckzylinder 2 schräg anzustellen. Diese Schrägstellungen dienen im wesentlichen zum Toleranzausgleich bei nicht ganz zylindrischen Druckwalzen und Dickenunterschieden im Klischee.

## Patentansprüche

1. Vorrichtung zum Verfahren der Lagerböcke (15, 16) von Formatzylindern (18) und Farbauftragswalzen (17) eines Druckwerks (3) in Schlittenführungen (12) der Druckwerkskonsolen (4) einer Rotationsdruckmaschine (1) durch von Schrittmotoren (11) angetriebenen Spindeltrieben (7),
**dadurch gekennzeichnet,**
daß beide Lagerböcke (15, 16) auf einer gemeinsamen Schlittenführung (12) durch eine gemeinsame Spindel (7) mit gleichbleibender Steigung der Gewindegänge geführt sind,
daß die Spindel (7) Spindelmuttern (23, 27) beider Lagerböcke (15, 16) durchsetzt, von denen eine (23) fest mit einem Lagerbock (15) bzw. mit einem Schlitten (13) und die andere (27) drehbar, aber axial unverschieblich mit dem anderen Lagerbock (16) bzw. dessen Schlitten (14) verbunden ist, und
daß die Spindel (7) und die drehbare Spindelmutter (27) durch zwei jeweils diesen zugeordnete Schrittmotoren (11, 32) antreibbar sind, so daß durch entsprechende Steuerung der Schrittmotoren (11, 32) die Lagerböcke (15, 16) sowohl synchron als auch asynchron verfahren werden können.

2. Vorrichtung zum Verfahren der Lagerböcke (15', 16') von Formatzylindern (18') und Farbauftragswalzen (17') eines Druckwerks in Schlittenführungen der Druckwerkskonsolen (4') einer Rotationsdruckmaschine durch von Schrittmotoren angetriebenen Spindeltrieben,
**dadurch gekennzeichnet,**
daß beide Lagerböcke (15', 16') auf einer gemeinsamen Schlittenführung durch eine gemeinsame Spindel (7') mit gleichbleibender Steigung der Gewindegänge geführt sind,
daß die Spindel (7') drehfest und axial unverschieblich im Maschinengestell gehaltert ist und Spindelmuttern (27', 27'') beider Lagerböcke (15', 16') durchsetzt, die jeweils drehbar, aber axial unverschieblich mit den Lagerböcken (15', 16') verbunden sind und
daß die Spindelmuttern (27', 27'') durch zwei jeweils diesen zugeordnete Schrittmotoren (32', 32'') antreibbar sind, so daß durch entsprechende Steuerung der Schrittmotoren (32', 32'') die Lagerböcke (15', 16') sowohl synchron als auch asynchron verfahren werden können.

3. Vorrichtung nach Anspruch 1 oder 2, dadurch gekennzeichnet, daß die relativ zu den Lagerböcken drehbaren Spindelmuttern (27, 27', 27'') in Buchsen (25, 25', 25'') gelagert sind, die drehbar in den Lagerböcken (15', 16') oder in den diese tragenden Schlitten gelagert sind.

4. Vorrichtung nach Anspruch 3, dadurch gekennzeichnet, daß auf die verlängerten Hülsen der Buchsen Antriebszahnräder (29, 29', 29'') befestigt sind.

5. Vorrichtung nach Anspruch 4, dadurch gekennzeichnet, daß die Antriebszahnräder über Riementriebe mit den Abtriebszahnrädern der Elektromotoren bzw. der Schrittmotoren (32, 32', 31'') oder der von diesen angetriebenen Reduziergetriebe angetrieben sind.

## Claims

1. Device for moving the bearing blocks (15, 16) of format cylinders (18) and ink applicator rolls (17) of a printing unit (3) in slide guides (12) of the printing unit brackets (4) of a rotary printing machine (1) by means of spindle drives (7) driven by stepping motors (11),
**characterized**
in that both the bearing blocks (15, 16) are guided on a common slide guide (12) by means of a common spindle (7) having a constant slope of the thread pitches,
in that the spindle (7) passes through spindle nuts (23, 27) of both bearing blocks (15, 16), one of which nuts (23) is firmly connected to a bearing block (15) or to a slide (13) and the other of which nuts (27) is connected rotatably but axially undisplaceably to the other bearing block (16) or its slide (14), and
in that the spindle (7) and the rotatable spindle nut (27) can be driven by two stepping motors (11, 32) assigned to them in each case so that, by means of corresponding control of the stepping motors (11, 32), the bearing blocks (15, 16) can be moved both synchronously and asynchronously.

2. Device for moving the bearing blocks (15', 16') of format cylinders (18') and ink applicator rolls (17') of a printing unit in slide guides of the printing unit brackets (4') of a rotary printing machine by means of spindle drives driven by stepping motors,
**characterized**
in that both the bearing blocks (15', 16') are guided on a common slide guide by means of a common spindle (7') having a constant slope of the thread pitches,
in that the spindle (7') is held rotationally fixed and axially undisplaceably in the machine frame and passes through spindle nuts (27', 27'') of both bearing blocks (15', 16'), the said nuts being in each case connected rotatably but axially undisplaceably to the bearing blocks (15', 16') and
in that the spindle nuts (27', 27'') can be driven by two stepping motors (32', 32'') assigned to them in each case so that, by means of corresponding control of the stepping motors (32', 32''), the bearing blocks (15', 16') can be moved both synchronously and asynchronously.

3. Device according to Claim 1 or 2, characterized in that the spindle nuts (27, 27', 27'') which are rotatable relative to the bearing blocks are mounted in bushes (25, 25', 25'') which are mounted rotatably in the bearing blocks (15', 16') or in the slides carrying these.

4. Device according to Claim 3, characterized in that drive gearwheels (29, 29', 29'') are fastened onto the elongated sleeves of the bushes.

5. Device according to Claim 4, characterized in that the drive gearwheels are driven via belt drives using the output gearwheels of the electric motors or of the stepping motors (32, 32', 32'') or of the reduction gearboxes driven by these.

## Revendications

1. Dispositif pour déplacer les supports-paliers (15, 16) de cylindres de format (18) et de rouleaux d'encrage (17) d'un groupe imprimeur (3) dans des guidages de chariot (12) des consoles de groupe imprimeur (4) d'une machine d'impression rotative (1) par des commandes à tiges filetées (7) entraînées par des moteurs pas à pas (11), caractérisé en ce que les deux supports-paliers (15, 16) sont guidés sur un guidage de chariot commun (12) par une tige filetée commune (7) avec un pas uniforme des filetages, en ce que la tige filetée (7) traverse des écrous (23, 27) des deux supports-paliers (15, 16) dont un (23) est relié solidement à un support-palier (15), et respectivement, à un chariot (13) et l'autre (27) est relié de façon rotative mais non déplaçable axialement à l'autre support-palier (16) et, respectivement, au chariot (14) de celui-ci, et en ce que la tige filetée (7) et l'écrou tournant (27) peuvent être entraînés par deux moteurs pas à pas (11, 32) associés respectivement à ceux-ci de façon que par une commande correspondante des moteurs pas à pas (11, 32), les supports-paliers (15, 16) peuvent être déplacés aussi bien de manière synchrone que de manière asynchrone.

2. Dispositif pour déplacer les supports-paliers (15', 16') de cylindres de format (18') et de rouleaux d'encrage (17') d'un groupe imprimeur dans des guidages de chariot des consoles de groupe imprimeur (4') d'une machine d'impression rotative par des commandes à tiges filetées entraînées par des moteurs pas à pas, caractérisé en ce que les deux supports-paliers (15', 16') sont guidés sur un guidage de chariot commun par une tige filetée commune (7') avec un pas uniforme des filetages, en ce que la tige filetée (7') est tenue immobile en rotation et non déplaçable axialement dans le bâti de machine et traverse des écrous (27', 27'') des deux supports-paliers (15', 16') qui sont reliés respectivement de façon rotative mais non déplaçable axialement aux supports-paliers (15', 16'), et en ce que les écrous (27', 27'') peuvent être entraînés par deux moteurs pas à pas (32', 32'') associés respectivement à ceux-ci de façon que par une commande correspondante des moteurs pas à pas (32', 32''), les supports (15', 16') peuvent être déplacés aussi bien de manière synchrone que de manière asynchrone.

3. Dispositif selon la revendication 1 ou 2, caractérisé en ce que les écrous (27, 27', 27'') pouvant tourner relativement aux supports-paliers sont logés dans des manchons (25, 25', 25'') qui sont logés de façon rotative dans les supports-paliers (15', 16') ou dans les chariots portant ceux-ci.

4. Dispositif selon la revendication 3, caractérisé en ce que des roues dentées motrices (29, 29', 29'') sont fixées sur les douilles prolongées des manchons.

5. Dispositif selon la revendication 4, caractérisé en ce que les roues dentées motrices sont entraînées par des commandes à courroie avec les roues dentées menées des moteurs électriques, et respectivement, des moteurs pas à pas (32, 32', 32'') ou par les engrenages réducteurs entraînés par ceux-ci.
